# EUROPÄISCHE PATENTSCHRIFT

(11) **EP 0 839 261 B1**
(45) Veröffentlichungstag und Bekanntmachung des Hinweises auf die Patenterteilung: **04.10.2000**
(21) Anmeldenummer: 96922755.2
(22) Anmeldetag: 08.07.1996
(51) Int. Cl.: F01D 9/06, F01D 25/16, F01D 25/30

(54) **GUSSGEHÄUSE FÜR EINEN ABGASSTUTZEN EINER STRÖMUNGSMASCHINE, INSBESONDERE EINER DAMPFTURBINE**
CAST HOUSING FOR THE EXHAUST GAS CONNECTION PIECE OF A TURBO MACHINE, IN PARTICULAR A STEAM TURBINE
CARTER FONDU POUR TUBULURE DE GAZ D'ECHAPPEMENT DE TURBOMACHINE, NOTAMMENT TURBINE A VAPEUR

(30) Priorität: 19.07.1995 DE 19526392; 16.04.1996 DE 19615011
(43) Veröffentlichungstag der Anmeldung: 06.05.1998
(73) Patentinhaber: SIEMENS AKTIENGESELLSCHAFT, 80333 München (DE)
(72) Erfinder: OEYNHAUSEN, Heinrich, D-45475 Mülheim (DE)
(86) Internationale Anmeldenummer: DE9601231
(87) Internationale Veröffentlichungsnummer: WO9704218

(56) Entgegenhaltungen:
- EP-A- 0 251 125
- CH-A- 570 549
- CH-A- 685 448
- FR-A- 2 181 283
- GB-A- 940 195
- GB-A- 2 226 086
- GB-A- 2 281 592
- US-A- 2 859 935
- US-A- 4 183 207

## Beschreibung

Die Erfindung betrifft ein Bauteil für einen Abgasstutzen einer Strömungsmaschine und ein in dem Abgasstutzen angeordnetes Lager der Strömungsmaschine.

Die Erfindung bezieht sich insbesondere auf einen Abgasstutzen zur Verbindung einer Dampfturbine, die Dampf, welcher als Strömungsmittel dient, bis zur Kondensation entspannt, mit einem Kondensator. Insbesondere wird Bezug genommen auf einen Abgasstutzen, der den der Dampfturbine entströmenden Dampf im wesentlichen geradlinig zu dem Kondensator führt. Eine Anordnung mit einer Dampfturbine, einem Abgasstutzen und einem Kondensator, die derartig gestaltet ist, wird insbesondere ausgeführt für eine Dampfturbine mit einer mechanischen Leistung bis zu etwa 300 MW, wie sie in einem Kombikraftwerk zum Einsatz kommt. Unter einem Kombikraftwerk wird ein Kraftwerk verstanden, in dem mechanische Leistung sowohl von einer Gasturbine als auch von einer Dampfturbine erzeugt wird, wobei Abgase der Gasturbine zur Bereitstellung von Dampf für die Dampfturbine herangezogen werden. Im Rahmen einer Ausführungsform, die derzeit besonderes Interesse am Markt findet, ist das Abgas der Gasturbine die alleinige Wärmequelle zur Bereitstellung des Dampfes.

Eine Abgasstutzen der eingangs erwähnten Art wird gemäß geläufiger Praxis vorzugsweise als Schweißkonstruktion ausgeführt, d.h. aus entsprechend geformten Stahlblechen zusammengeschweißt. Ein Gestell für ein im Inneren des Abgasstutzens eventuell erforderliches Lager der Dampfturbine wird über eingeschweißte Stützen mit dem eigentlichen Abgasstutzen verbunden. Notwendige Zuleitungen und Ableitungen zum Betrieb des Lagers, insbesondere Zuleitungen für Schmieröl, Drucköl, Sperrdampf und Luft sowie Ableitungen für Öl, Öldunst und Wrasendampf nebst eventuell notwendigen Kabeln für elektrische und elektronische Bauelemente zur Überwachung und eventuellen Steuerung des Lagers müssen in separaten Rohrkanälen von außerhalb des Abgasstutzens durch den Abgasstutzen hindurch zum Lager geführt werden. Hierfür sind aufwendige Konstruktionen erforderlich, da zwischen dem Innenraum des Abgasstutzens, durch den der kondensierende Dampf strömen muß, und dem Lager eine vollständige Dichtigkeit erforderlich ist, um einen Übertritt von Öl oder Luft aus dem Lager in den kondensierenden Dampf zu verhindern. Öl oder Luft würde nämlich den in der Dampfturbine ablaufenden thermodynamischen Prozeß erheblich beeinträchtigen. Die bisher aus diesen Erwägungen resultierenden, aufwendigen Konstruktionen haben einen weiteren Nachteil unabhängig davon, ob die Anordnungen von Tragarmen, Stützen und Rohrleitungen nach Art eines Fachwerks oder jeweils radial gerichtet in den Abgasstutzen eingebaut sind. In jedem Fall behindern diese Einbauten die Strömung des Dampfes in durchaus beträchtlichem Umfang und führen dazu, daß der Gegendruck am Auslaß der Dampfturbine, der unter anderem die von der Dampfturbine abgegebene Leistung bestimmt, erhöht wird. Dies bedeutet eine Beeinträchtigung ihrer Leistung und ihres Wirkungsgrades.

Abgasstutzen in geschweißter und/oder geschraubter oder anderweitig aus Einzelteilen zusammengebauter Form gehen hervor aus der CH 570 549 A5, der CH 685 448 A5 und dem US-Patent 2,414,814.

Die GB 2 226 086 A betrifft eine Rahmenstruktur für eine Gasturbine, insbesondere eine Flugtriebwerksturbine, mit einem Rahmen zur Stützung und zur Positionierung des Turbinenrotors in Bezug auf den Stator. Hierbei ist ein inneres feststehendes Gehäuse mit einem äußeren feststehenden Gehäuse verbunden. Das äußere Gehäuse weist hierbei ein einstückig gegossenes ringförmiges Bauteil auf.

Die GB 2 281 592 A betrifft einen Abgasdiffusor für eine Gasturbine. Dieser Abgasdiffusor besteht aus einer Tragstruktur und einer Führungsstruktur für das heiße Gas. Die Tragstruktur ist gebildet aus einem inneren und einem äußeren Zylinder, die miteinander verbunden sind. Der äußere Zylinder ist aus einer Vielzahl von Segmenten gebildet, die einfach lösbar miteinander verbunden sind. Der innere Zylinder ist mit dem äußeren Zylinder über eine Mehrzahl radialer oder tangentialer Stützbalken verbunden, wobei jedes Segment des äußeren Zylinders einen solchen Stützbalken aufweist.

Andere Nachteile der bisherigen Ausführungen für Abgasstutzen sind begründet in dem hohen Aufwand, der zur Fertigung solcher Abgasstutzen erforderlich ist.

Auf der Grundlage der vorstehenden Erwägungen liegt der Erfindung daher die Aufgabe zugrunde, ein Bauteil für einen Abgasstutzen einer Strömungsmaschine und ein in dem Abgasstutzen angeordnetes Lager der Strömungsmaschine anzugeben, welches mit möglichst geringem Aufwand gefertigt werden kann, welches nach Möglichkeit nur billige Materialien erfordert und welches hinsichtlich der zur Versorgung des Lagers notwendigen Zu- und Ableitungen den verfügbaren Raum so gut wie möglich ausnutzt, um die Strömung des Strömungsmittels so wenig wie möglich zu beeinträchtigen.

Zur Lösung dieser Aufgabe angegeben wird ein Bauteil für einen Abgasstutzen einer Strömungsmaschine und ein in dem Abgasstutzen angeordnetes Lager der Strömungsmaschine, welches einstückig gegossen ist und ein Stutzenteil und/oder ein Lagerteil zur Aufnahme des Lagers sowie eine Traganordnung mit zumindest einem Tragarm, die das Lagerteil bzw. das Stutzenteil abstützt und eine Rohrleitung umgibt, welche durch das Stutzenteil bzw. das Lagerteil sowie einen Tragarm hindurchführt, aufweist.

Das erfindungsgemäße Bauteil ist demnach als ein einziges Stück gefertigt, es beinhaltet einen Teil des Abgasstutzens und/oder ein Teil eines Gestells für das Lager, nämlich das Lagerteil, und zumindest einen Tragarm, der das Lagerteil (und später das gesamte Lager) gegen das Stutzenteil bzw. den ganzen Abgasstutzen abstützen kann. In den Tragarm eingeformt ist eine Rohrleitung, die durch den Tragarm hindurchführt und somit geeignet ist als Zuleitung oder Ableitung für ein Fluid, welches während des Betriebs dem Lager zugeführt oder von dem Lager abgeführt werden muß. Je nach Anforderung können durchaus mehrere Rohrleitungen durch einen einzigen Tragarm hindurchgeführt sein.

Vorzugsweise hat die Tragarmanordnung in dem Bauteil zumindest zwei Tragarme, was die Stabilität des Bauteils und des mit diesem Bauteil zu bildenden Abgasstutzens verbessert.

Zur Ausführung der Rohrleitung in einem Tragarm gibt es mehrere Möglichkeiten. Die Rohrleitung kann insbesondere eine einfache Rohrleitung aus einem einzelnen Rohr sein, welches in den Tragarm eingegossen ist. Eine solche einfache Rohrleitung ist bevorzugt zum Transport eines Fluides, das eine Temperatur hat, welche mit der Temperatur des den Tragarm umströmenden Strömungsmittels ungefähr übereinstimmt, so daß nicht mit wesentlichen Spannungen aufgrund allzu sehr verschiedener Temperaturen gerechnet werden muß.

Falls eine einfache Rohrleitung nicht ausreicht, kann auch eine isolierende Rohrleitung aus einem in den Tragarm eingegossenen Außenrohr und einem in dem Außenrohr verlegten und gegen dieses isolierten Innenrohr vorgesehen werden. Eine solche isolierende Rohrleitung ist besonders geeignet zum Transport eines Fluides, dessen Temperatur von der Temperatur des Bauteils und des dieses umströmenden Strömungsmittels wesentlich abweicht.

Eine wichtige Anwendung in diesem Sinne ist die Benutzung einer isolierenden Rohrleitung zur Zuleitung von Sperrdampf zu der Wellendichtung vor dem Lager in einem Abgasstutzen einer Dampfturbine. Der Sperrdampf wird einer zugeordneten Rohrleitung zugeführt, die die Verbindung zur Wellendichtung im Abgasstutzen herstellt. Auf dieselbe Art wird auch die sogenannte Wrasendampfabsaugung durch eine isolierende Rohrleitung durch einen Tragarm geführt und mit einer Rohrverbindung an die Wellendichtung angeschlossen. Generell ist die Temperatur des Sperrdampfes oder Wrasendampfes hoch, um eine unerwünschte Kondensation zu vermeiden. Aus diesem Grunde ist es sinnvoll, die zur Zuleitung des Sperrdampfs oder Wrasendampfs benutzte Rohrleitung thermisch zu isolieren. Dies erfolgt vorzugsweise mittels einer isolierenden Rohrleitung. Der Sperrdampf oder Wrasendampf wird durch das Innenrohr geführt, und ein Raum zwischen dem Innenrohr und dem Außenrohr kann evakuiert oder anderweitig thermisch isoliert werden. Verbindet der Abgasstutzen eine Dampfturbine mit einem Kondensator, so herrscht in ihm während des regulären Betriebs ein sehr niedriger Druck; für die gewünschte Isolierung kann es daher ausreichend sein, den Spalt zwischen dem Innenrohr und dem Außenrohr lediglich mit dem Innenraum des Abgasstutzens zu verbinden. Um einen Spalt zwischen dem Innenrohr und dem Außenrohr in einer isolierenden Rohrleitung zu gewährleisten, steht eine Vielzahl von Abstandshaltern zur Verfügung. Abstandhalter können separate Bauteile sein, beispielsweise Sterne, die auf das Innenrohr aufgeschoben werden, bevor dieses in das Außenrohr geschoben wird; es ist auch denkbar, das Innenrohr mit außenseitigen Rippen und/oder das Außenrohr mit innenseitigen Rippen zu versehen, die das Außenrohr und das Innenrohr voneinander beabständet halten. Die Verwendung keramischer Abstandshalter ist ebenfalls möglich; gegebenenfalls kann der Spalt auch mit einem isolierenden Material ausgefüllt werden.

Weiterhin bevorzugt ist es, daß das Bauteil ein Stutzenteil und ein daran angeschlossenes Gehäuseteil für ein Gehäuse der Strömungsmaschine aufweist. Hierdurch kann die Konstruktion und der Aufbau der Strömungsmaschine und ihres Abgasstutzens wesentlich vereinfacht werden.

Das Bauteil kann auch, gegebenenfalls zusätzlich zu einem Stutzenteil wie beschrieben, ein Lagerteil für das Lager der Strömungsmaschine aufweisen. Solcherart wäre auch die Gestaltung des Lagers in das die Erfindung darstellende Konzept eingebunden, woraus sich zusätzliche Vorteile ergeben.

Für das Bauteil jedweder Ausgestaltung wird als Werkstoff ein Gußeisenwerkstoff bevorzugt, wobei besonderer Vorzug dem sogenannten "Sphäroguß" zukommt. Sphäroguß ist ein Gußeisenwerkstoff, der sich in festem Zustand auszeichnet durch etwa kugelförmige Graphitausscheidungen in einer metallischen Matrix. Er unterscheidet sich damit von gewöhnlichem Gußeisen, welches flockenförmige Ausscheidungen von Graphit aufweist. Sphäroguß ist ein einschlägig bekanntes Material, das sich auszeichnet sowohl durch gute Gießbarkeit als auch durch gute Spanbarkeit. Ein Bauteil aus Sphäroguß kann mit geringem Aufwand spanend bearbeitet werden, um an Kontaktflächen, an die andere Komponenten angeschlossen werden müssen, eine vorgegebene Maßhaltigkeit zu erreichen, wie sie im Rahmen eines herkömmlichen Gießprozesses nicht gewährleistet werden kann.

Die Rohrleitung wird vorzugsweise aus einem Stahl hergestellt, was insbesondere in Verbindung mit der Auswahl von Sphäroguß als Werkstoff für das übrige Bauteil von Bedeutung ist. Der Begriff "Stahl" ist an dieser Stelle entsprechend seiner allgemeinsten Bedeutung auszulegen; demnach ist Stahl ein Eisenwerkstoff, der sich gegenüber einem Gußeisenwerkstoff durch einen deutlich geringeren Gehalt an Kohlenstoff, damit verbunden eine deutlich höhere Duktilität, und einen wesentlich höheren Schmelzpunkt auszeichnet. Im allgemeinen schmilzt ein Stahl erst bei einer um etwa 200° C höheren Temperatur als ein Gußeisenwerkstoff. Dies bedeutet, daß ein Stahlrohr nicht schmilzt, wenn es in ein Bauteil eingegossen, d.h. in die zum Gießen des Bauteils vorgesehene Form eingebaut und mit dem flüssigen Gußeisenwerkstoff umgossen, wird. Eine eventuell beeinträchtigte Formstabilität aufgrund der immerhin recht hohen Temperatur, der das Rohr ausgesetzt wird, kann begegnet werden dadurch, daß das Rohr mit Sand oder einem anderen geeigneten Füllstoff, insbesondere einem später ausschmelzbaren Füllstoff, gefüllt wird. In diesem Zusammenhang kommt es nicht an auf die Frage, ob der verwendete Gußeisenwerkstoff und der verwendete Stahl bestimmte zulegierte Elemente enthalten; hierüber kann in Ansehung der Zweckbestimmung des Gußeisenwerkstoffs und des Stahls nach einschlägigem fachmännischem Ermessen entschieden werden.

Außerdem bevorzugt hat das Stutzenteil eine plane Seite, an der es mit einem Stutzenteil eines anderen Bauteils zur Herstellung des Abgasstutzens zusammenzufügen ist, wobei die plane Seite in einer Ebene liegt, welche eine Rotationsachse der Strömungsmaschine enthält. Insbesondere ist das Bauteil also eine Halbschale für den Abgasstutzen, welcher entsprechend mit zwei an entsprechenden planen Seiten aufeinander zu legenden Bauteilen zu bilden ist.

Die Erfindung bezieht sich auch auf einen Satz mit zumindest zwei Bauteilen, die den obengenannten Anforderungen entsprechen und deren jedes ein Stutzenteil aufweist, wobei die Stutzenteile einen Abgasstutzen bilden.

Demnach wird erfindungsgemäß angegeben ein Satz mit zumindest zwei Bauteilen für einen Abgasstutzen einer Strömungsmaschine und ein in dem Abgasstutzen angeordnetes Lager der Strömungsmaschine, wobei jedes Bauteil jeweils einstückig gegossen ist und ein Stutzenteil sowie eine Tragarmanordnung und eine Rohrleitung aufweist, welche durch ein Stutzenteil und einen Tragarm hindurchführt, und wobei die Stutzenteile einen um eine Rotationsachse der Strömungsmaschine geschlossenen Abgasstutzen bilden.

Alle Ausführungen bezüglich der Vorteile, die anhand eines einzelnen Bauteils zu erzielen sind, und alle Hinweise, die sich auf vorteilhafte Ausgestaltungen eines einzelnen Bauteils beziehen, gelten sinngemäß auch für den erfindungsgemäßen Satz mit zumindest zwei Bauteilen.

Vorzugsweise umfaßt der Satz ein unteres Bauteil mit zwei bezüglich einer vertikal ausgerichteten Vertikalachse symmetrisch zueinander angeordneten und vertikal geneigten Tragarmen, und ein vertikal über dem unteren Bauteil angeordnetes oberes Bauteil mit einem vertikal ausgerichteten Tragarm. Weiterhin kann das untere Bauteil einen dritten vertikal verlaufenden Tragarm aufweisen. Eine solche Anordnung mit drei oder vier Tragarmen gewährleistet eine besonders gute Abstützung des Lagers lateral und vertikal zur Rotationsachse der Strömungsmaschine.

Der dritte Tragarm trägt zur Abstützung des Lagers bei und ist besonders geeignet für eine eingegossene Rohrleitung, die eine einfache Rohrleitung sein kann und durch die Schmieröl aus dem Lager abgeführt oder zugeführt werden kann. Im Zusammenhang mit einer Strömungsmaschine wird üblicherweise ein Gleitlager verwendet, das zu seinem Betrieb einer Zufuhr von Öl in erheblicher Menge bedarf. Dieses Öl tritt entlang der gelagerten Welle aus dem Lager aus und muß zügig und ohne Staubildung abgeführt werden; es besteht ansonsten die Gefahr, daß es zu einem Druckaufbau im Lagergehäuse kommt und die Funktion beeinträchtigt wird. Eine solche zügige Abfuhr des Öls wird unterstützt, wenn sie durch eine vertikale Rohrleitung und unter Ausnutzung der Schwerkraft erfolgt.

Mit besonderem Vorzug hat das untere Bauteil ein unteres Stutzenteil und ein unteres Lagerteil sowie das obere Bauteil ein oberes Stutzenteil, und es ist ein mittleres Bauteil vorgesehen mit einem oberen Lagerteil, wobei das untere Lagerteil mit dem oberen Lagerteil verbunden ist und wobei das mittlere Bauteil an einer Trennstelle in einem Tragarm mit dem oberen Bauteil verbunden ist.

Da im Rahmen dieser Ausführungsform der Erfindung ein Gestell für das Lager nur mit dem unteren und dem mittleren Bauteil gebildet wird, kann das obere Bauteil aus dem Satz entfernt - also der Abgasstutzen geöffnet - werden, ohne dabei das Gestell für das Lager öffnen zu müssen. Das Lager ist somit leicht zugänglich, ohne daß es dafür demontiert werden müßte, und eine einfache Möglichkeit zur Funktionskontrolle und Revision ist erschlossen.

Der erfindungsgemäße Satz mit zumindest zwei Bauteilen bildet besonders bevorzugt einen Abgasstutzen für eine Dampfturbine, wie vorstehend bereits mehrfach angedeutet. Ein solcher Abgasstutzen zeichnet sich aus durch eine besonders gute Ausnutzung des zur Verfügung stehenden Raums, und er erfordert keine separaten Einbauten, um das Lager in dem Abgasstutzen mit den notwendigen Betriebsstoffen zu versorgen.

Ein Ausführungsbeispiel der Erfindung ist in der Zeichnung dargestellt. Im einzelnen zeigen:
- Figur 1: einen Längsschnitt durch eine Dampfturbine nebst zugehörigem Abgasstutzen;
- Figur 2: den Abgasstutzen unter Einbeziehung eines Teils des Gehäuses der Dampfturbine allein, ebenfalls im Längsschnitt;
- Figur 3: einen Querschnitt durch einen der aus Figur 2 ersichtlichen Tragarme, wie angedeutet durch die Linie III-III in Figur 2;
- Figur 4: einen Querschnitt durch den Abgasstutzen gemäß Figur 3;
- Figur 5: einen Querschnitt, wie angedeutet durch die Linien V-V, durch einen der geneigten Tragarme in Figur 4;
- Figur 6: einen Querschnitt durch einen etwas veränderten Abgasstutzen mit drei Bauteilen;
- Figur 7 und Figur 8: Ansichten eines mittleren Bauteils des Abgasstutzens nach Figur 6.

Da die Figuren 1 bis 5 bzw. 6 bis 8 der Zeichnung verschiedene Schnitte oder Teilansichten von Ausführungsbeispielen darstellen, erscheinen in den Figuren übereinstimmende Bezugszeichen. Aus diesem Grunde sind die nachfolgenden Ausführungen stets auf alle zusammengehörigen Figuren gemeinsam bezogen; besonders hingewiesen wird anhand jeder Figur auf diejenigen Merkmale, die anhand dieser Figur besonders deutlich erkennbar sind.

Figur 1 zeigt eine Strömungsmaschine 1, nämlich eine Dampfturbine, mit einem zugehörigen Abgasstutzen 2, durch den Dampf, welcher in der Dampfturbine 1 entspannt wurde, einem Kondensator zugeführt wird. In dem Abgasstutzen 2 angeordnet ist ein Lager 3 für einen Läufer 4 der Dampfturbine 1, welcher um eine Rotationsachse 5 drehbar ist und sich während des laufenden Betriebs um diese Rotationsachse 5 dreht. Der Abgasstutzen 2 hat ein unteres Bauteil 6 und ein oberes Bauteil 7. Jedes Bauteil 6 oder 7 hat ein Stutzenteil 8 bzw. 9, welches mit dem Stutzenteil 8, 9 des jeweils anderen Bauteils 6, 7 den eigentlichen Abgasstutzen 2 bildet. Außerdem hat jedes Bauteil 6 oder 7 ein zugehöriges Lagerteil 10 bzw. 11, wobei beide Lagerteile 10, 11 ein Gestell für das eigentliche Lager 3 bilden. Gewisse fachnotorisch bekannte Einzelheiten des Lagers 3 und der dem Lager 3 zugehörigen Dichtungsanordnung sind aus Figur 1 erkennbar; sie werden der Übersicht halber an dieser Stelle nicht eingehend erörtert. Jedes Bauteil 6, 7 weist einen vertikalen Tragarm 12 auf, welcher das jeweilige Stutzenteil 8 oder 9 mit dem jeweiligen Lagerteil 10 bzw. 11 verbindet. Die Bauteile 6, 7 sind einstückig ausgeführt, nämlich jeweils aus Sphäroguß gegossen. Der vertikale Tragarm 12 des oberen Bauteils 7 weist eine einfache Rohrleitung 13 auf, bestehend aus einem in den Tragarm 12 eingegossenen einzelnen Rohr 13. Das obere Lagerteil 11 ist mit dem Tragarm 12 aus einem Stück gegossen. Das darin befindliche einfache Rohr 13 dient der Zuführung von Luft in einen Zwischenraum 14 zwischen der Wellendichtung 15 und den Lagerteilen 10 und 11. Der vertikale Tragarm 12 des unteren Bauteils 6 weist zwei einfache Rohrleitungen 16 und 17 auf. Jede einfache Rohrleitung 16, 17 besteht wiederum aus einem einzelnen, in den Tragarm 12 eingegossenen Rohr 16, 17. An jedes Stutzenteil 8, 9 angeformt ist ein Gehäuseteil 18, welches einen Teil der Dampfturbine 1 umschließt und einen Anschluß für das übrige Gehäuse 19 der Dampfturbine 1 bildet.

Figur 2 zeigt die Bauteile 6 und 7 ohne den Vorderteil der Dampfturbine und deren weitere Komponenten. Deutlich erkennbar sind die Stutzenteile 8 und 9, die vertikalen Tragarme 12 und die Lagerteile 10 und 11. Im vorliegenden Ausführungsbeispiel bilden ein Stutzenteil 8 oder 9 und ein Gehäuseteil 18 jeweils eine Einheit, an der es keinen scharfen Übergang von dem Stutzenteil 8, 9 zum Gehäuseteil 15 gibt; dieser Übergang wird im wesentlichen durch das Gehäuse 19 der an- oder einzubauenden Dampfturbine 1 bestimmt. Zur Verdeutlichung, daß der aus Figur 2 erkennbare Längsschnitt ein Schnitt in einer vertikalen Ebene ist, ist eine Vertikalachse 20, die die Richtung der Vertikalen in der Figur 2 definiert, eingezeichnet.

Figur 3 zeigt einen Schnitt durch den vertikalen Tragarm 12 des unteren Bauteils 6, wie angedeutet durch die Linie III-III in Figur 2. Deutlich erkennbar sind die in den Tragarm 12 eingegossenen Rohre 16 und 17, die eine unterschiedliche Querschnittsfläche haben und insbesondere der Ölab- bzw. Zufuhr dienen.

Figur 4 zeigt einen insbesondere entlang der Vertikalachse 20 geführten Querschnitt durch den Abgasstutzen gemäß Figur 2. Wiederum deutlich erkennbar sind das untere Bauteil 6 und das obere Bauteil 7 mit ihren Stutzenteilen 8 bzw. 9, ihren Lagerteilen 10 bzw. 11 und ihren vertikalen Tragarmen 12. In bezüglich der Vertikalachse 20 geneigten Tragarmen 21 sind jeweils eine einfache Rohrleitung 22 geführt, die bis in das untere Lagerteil 10 hineinreicht, sowie eine isolierende Rohrleitung 23, 24, die in eine zur Wellendichtung 15 führende Rohrleitung 25 mündet. Die isolierenden Rohrleitungen 23, 24 dienen der Führung von Sperr- und/oder Wrasendampf. Das untere Bauteil 6 hat zwei bezüglich der Vertikalachse 20 symmetrisch angeordnete geneigte Tragarme 21. Aneinandergefügt sind die Stutzenteile 8, 9 der Bauteile 6 und 7 an planen Seiten 26, welche (dies ist insbesondere aus Figur 1 erkennbar) eine Ebene definieren, in der die Rotationsachse 5 der Dampfturbine 1 liegt (dies erschließt sich aus Figur 1). Die Stutzenteile 8 und 9 sind somit Halbschalen des Abgasstutzens 2. Aneinandergefügt sind die Bauteile 6 und 7 vorzugsweise mittels Schrauben, um zur Inspektion der Dampfturbine 1 oder dergleichen voneinander gelöst werden zu können.

Eine isolierende Rohrleitung 23, 24 ist ausgeführt mit einem in den geneigten Tragarm 21 eingegossenen Außenrohr 23 und einem in dem Außenrohr 23 isolierend verlegten Innenrohr 24. Mittel, um das Innenrohr 24 von dem Außenrohr 23 beabstandet zu halten, sind der Übersicht halber nicht dargestellt; Einzelheiten sind aus Figur 5 erkennbar. Alle Rohre 13, 16, 17, 22, 23, 24 bestehen aus Stahl. Sie werden eingegossen, indem sie vor dem Guß des Bauteils 6 oder 7 in die zugehörige Gußform eingebaut und bei dem Guß von dem geschmolzenen Gußeisenwerkstoff eingehüllt werden. Da der Schmelzpunkt eines Stahls üblicherweise deutlich über dem Schmelzpunkt eines Gußeisenwerkstoffs liegt, schmelzen die Rohre 13, 16, 17, 22, 23, 24 bei dieser Prozedur nicht. Um zu verhindern, daß sie sich verbiegen oder anderweitig verformen, werden sie vor dem Guß mit einem geeigneten Füllstoff, insbesondere Sand, gefüllt. Zum Gießen der Bauteile 6, 7 stehen alle bekannten Form- und Gießverfahren zur Verfügung. Am kostengünstigsten, und daher vorzugsweise, wird im Sandgußverfahren gegossen, d.h. die Gußform wird mit Sand geformt und der Gußeisenwerkstoff in die so gebildete Gußform abgegossen.

Figur 5 zeigt einen Querschnitt durch einen der geneigten Tragarme 21, wie sie aus Figur 4 erkennbar sind. Die Schnittebene ist in Figur 4 angedeutet durch die Linien V-V. Jeder geneigte Tragarm 21 weist eine eingegossene einfache Rohrleitung 22 und eine eingegossene isolierende Rohrleitung 23, 24 auf. Auch Abstandshalter 27 zur Beabstandung des Innenrohrs 24 vom Außenrohr 23 sind aus Figur 5 erkennbar.

Alle isolierenden Rohrleitungen 23, 24 sind hervorragend geeignet zur Zufuhr heißer Fluide zur Wellendichtung 15 oder zur Abfuhr heißer Fluide von der Wellendichtung 15. Solche heißen Fluide sind z.B. Dampf, der dem Lager zu Abdichtungszwecken zugeführt wird, und Wrasendampf, also Dampf, welcher aus dem Lager herausleckt, gegebenenfalls mit Luft und/oder Öldunst verunreinigt ist und abgeführt werden muß. Im Betrieb erreichen der Abgasstutzen 2 und seine Bauteile 6 und 7 Temperaturen um 50 °C, insbesondere zwischen 40 °C und 60 °C. Heißer Dampf, der zu dem Lager 3 hin oder von dem Lager 3 wegfließt, hat hingegen eine Temperatur um etwa 200 °C, insbesondere zwischen 150 °C und 250 °C. Dadurch, daß solcher Dampf in einem Innenrohr 24 einer isolierenden Rohrleitung 23, 24 geführt wird, bleibt die Temperatur des entsprechenden Tragarms 21 in der Nähe der Temperatur der anderen Komponenten des Abgasstutzens 2 und erwärmt sich insbesondere allenfalls um 10 °C. Das Auftreten mechanischer Spannungen wird dadurch zuverlässig verhindert.

Durch die Rohrleitung 13 im oberen vertikalen Tragarm 12 wird vorzugsweise Luft in den Zwischenraum 14 zwischen Wellendichtung 15 und Lager 3 geführt. Durch das Vorsehen einer entsprechenden Anzahl von Rohrleitungen 13, 22, 23, 24 sind zusätzliche Rohre im Inneren des Abgasstutzens 2 nicht mehr erforderlich. Dann sind sämtliche Rohre 13, 22, 23, 24, die das Lager 3 mit Einrichtungen außerhalb der eigentlichen Dampfturbine 1 verbinden, vollständig eingegossen und somit umhüllt von dem Material der Bauteile 6 und 7. Es gibt keine freiliegenden Verbindungsstellen wie Flansche oder Muffen. Leckagen aus einem Rohr 13, 22, 23, 24 mit Öl oder Öldunst sind somit vollständig ausgeschlossen. Eventuelle Leckagen aus den Verbindungsstellen der isolierenden Rohre 23, 24 zu den Rohrleitungen 25 der Wellendichtungen 15 sind unproblematisch, da nur Dampf oder Wrasen austreten kann. Durch die gerundete Ausführung der Tragarme 12 und 21 ist auch der Strömungswiderstand, den der Abgasstutzen 2 einem durchströmenden Strömungsmittel entgegensetzt, gering; eine Beeinträchtigung des Betriebs der Dampfturbine 1 ist somit keinesfalls anzunehmen.

Figur 6 zeigt ähnlich der Figur 2 einen Querschnitt durch einen Abgasstutzen, der sich gegenüber dem aus Figur 5 erkennbaren Abgasstutzen dadurch auszeichnet, daß er nicht aus zwei, sondern aus drei Bauteilen 6, 7 und 29 besteht. Zu dem gegenüber Figur 5 unveränderten unteren Bauteil 5 und einem oberen Bauteil 7, welches lediglich das obere Stutzenteil 9 sowie einen Teil des entsprechenden vertikalen Tragarms 12 trägt, tritt ein mittleres Bauteil 29, welches das obere Lagerteil 11 und den größten Teil des vertikalen Tragarms 12 zwischen dem oberen Lagerteil 11 und dem oberen Stutzenteil 9 aufweist. An einer Trennstelle 28 in dem erwähnten Tragarm 12 stoßen das obere Bauteil 7 und das mittlere Bauteil 29 aneinander. Im Grunde kann immer noch gesagt werden, daß das obere Bauteil 7 einen Tragarm 12 umfasse; auf alle Fälle hat es einen Ansatz dieses Tragarms 12. Einzelheiten der Zuordnung des Tragarmes 12 zu dem oberen Bauteil 7 und dem mittleren Bauteil 29 sind nach den Erfordernissen des jeweiligen Einzelfalls festzulegen. In jedem Fall hat die Anordnung gemäß Figur 6 den Vorzug, daß bei einer Demontage nicht notwendigerweise das obere Lagerteil 11 mit entfernt werden muß; das Lager 3 der Dampfturbine 1 kann unverändert bestehen bleiben und ist nach Entfernung des oberen Bauteils 7 einer einfachen Kontrolle oder Revision zugänglich. Auch kann das Gestell für das Lager 3 wesentlich einfacher zusammengesetzt werden, ohne daß gleichzeitig mit dem oberen Lagerteil 11 das obere Stutzenteil 9 manipuliert werden müßte.

Die Figuren 7 und 8 zeigen zueinander orthogonale Längsschnitte durch das mittlere Bauteil 29. Erkennbar sind das obere Lagerteil 11, der teilweise vorhandene vertikale Tragarm 12 mit eingegossener einfacher Rohrleitung 13 sowie (in Figur 7) Halteeinrichtungen 30 und 31, die zur Manipulation des mittleren Bauteils 29 oder für Befestigungen nützlich sein können.

Die Erfindung betrifft ein Bauteil für einen Abgasstutzen einer Strömungsmaschine, insbesondere einer Dampfturbine, welches allfällig notwendige Rohrleitungen als integrale Bestandteile beinhaltet und einstückig gießbar ist. Der Herstellungsaufwand für ein solches Bauteil ist gegenüber der herkömmlichen Schweißtechnik deutlich reduziert; auch kann durch entsprechende Anordnung der vorzusehenden Rohrleitungen in bedeutendem Umfang Platz gespart werden. Dies kann von Bedeutung sein für den Betrieb der Strömungsmaschine, da freiwerdender Platz für das von der Strömungsmaschine abströmende Strömungsmittel zur Verfügung steht, wodurch sich ein über dem Abgasstutzen anstehender Druckverlust bei der Durchströmung mit dem Strömungsmittel verringert. Hieraus ergibt sich unmittelbar ein thermodynamischer Vorteil. Die Erfindung betrifft auch einen Satz aus mehreren solcher Bauteile, wobei der Abgasstutzen vollständig aus diesen Bauteilen gebildet ist. Für einen solchen Abgasstutzen erschließen sich die erwähnten Vorteile in besonderer Weise.

## Patentansprüche

1. Bauteil (6, 7, 29) für einen Abgasstutzen (2) einer Strömungsmaschine (1) und ein in dem Abgasstutzen (2) angeordnetes Lager (3) der Strömungsmaschine (1), welches einstückig gegossen ist und ein Stutzenteil (8, 9) und/oder ein Lagerteil (10, 11) zur Aufnahme des Lagers (3) sowie eine Tragarmanordnung (12, 21) mit zumindest einem Tragarm (12, 21), die das Lagerteil (10, 11) bzw. das Stutzenteil (8, 9) abstützt und eine Rohrleitung (13, 16, 17, 22, 23, 24) umgibt, welche durch das Stutzenteil (8, 9) bzw. das Lagerteil (10, 11) sowie einen Tragarm (12, 21) hindurchführt, aufweist.

2. Bauteil (6, 7, 29) nach Anspruch 1, bei dem die Tragarmanordnung (12, 21) zumindest zwei Tragarme (12, 21) aufweist.

3. Bauteil (6, 7, 29) nach Anspruch 1 oder 2, bei dem die Tragarmanordnung (12, 21) einen Tragarm (12, 21) aufweist, in den eine einfache Rohrleitung (13, 16, 17) aus einem einzelnen Rohr (13, 16, 17) eingegossen ist.

4. Bauteil (6, 7, 29) nach einem der vorhergehenden Ansprüche, bei dem die Tragarmanordnung (12, 21) einen Tragarm (12, 21) mit einer isolierenden Rohrleitung (23, 24) aus einem in den Tragarm (12, 21) eingegossenen Außenrohr (23) und einem in dem Außenrohr (23) verlegten und gegen dieses isolierten Innenrohr (24) aufweist.

5. Bauteil (6, 7, 29) nach einem der vorhergehenden Ansprüche, welches ein Stutzenteil (8, 9) und ein daran angeschlossenes Gehäuseteil (18) zum Anschluß an ein Gehäuse (19) der Strömungsmaschine (1) aufweist.

6. Bauteil (6, 7, 29) nach einem der vorhergehenden Ansprüche, welches ein Lagerteil (10, 11) aufweist.

7. Bauteil (6, 7, 29) nach einem der vorhergehenden Ansprüche, welches aus einem Gußeisenwerkstoff, vorzugsweise Sphäroguß, besteht.

8. Bauteil (6, 7, 29) nach einem der vorhergehenden Ansprüche, bei dem die Rohrleitung (13, 16, 17, 22, 23, 24) aus einem Stahl gefertigt ist.

9. Bauteil (6, 7, 29) nach einem der vorhergehenden Ansprüche mit einem Stutzenteil (8, 9), das eine plane Seite (26) hat, an welcher es mit einem Stutzenteil (8) eines anderen Bauteils (6, 7) zusammenzufügen ist, wobei die plane Seite (26) eine Ebene definiert, die eine Rotationsachse (5) der Strömungsmaschine (1) enthält.

10. Satz mit zumindest zwei Bauteilen (6, 7, 29) nach Anspruch 1, welche miteinander verbunden sind und deren jedes ein Stutzenteil (8, 9) aufweist, wobei die Stutzenteile (8, 9) einen um eine Rotationsachse (5) der Strömungsmaschine (1) geschlossenen Abgasstutzen (2) bilden.

11. Satz nach Anspruch 10, bei dem die Bauteile (6, 7, 29) ein unteres Bauteil (6) mit zwei bezüglich einer vertikal ausgerichteten Vertikalachse (20) symmetrisch zueinander angeordneten und vertikal geneigten Tragarmen (21) sowie ein vertikal über dem unteren Bauteil (6) angeordnetes oberen Bauteil (7) mit einem vertikal ausgerichteten Tragarm (12) umfassen.

12. Satz nach Anspruch 11, bei dem das untere Bauteil (6) zusätzlich einen vertikal ausgerichteten Tragarm (12) aufweist.

13. Satz nach Anspruch 11 oder 12, bei dem das untere Bauteil (6) ein unteres Stutzenteil (8) und ein unteres Lagerteil (10) sowie das obere Bauteil (7) ein oberes Stutzenteil (9) aufweist, und welcher Satz ein mittleres Bauteil (29) mit einem oberen Lagerteil (11) umfaßt, wobei das untere Lagerteil (10) mit dem oberen Lagerteil (11) verbunden ist und wobei das mittlere Bauteil (29) an einer Trennstelle (28) in einem Tragarm (12, 21) mit dem oberen Bauteil (7) verbunden ist.

14. Satz nach einem der Ansprüche 10 bis 13, welcher einen Abgasstutzen (2) für eine Dampfturbine (1) bildet.

## Claims

1. Construction member (6, 7, 29) for an exhaust-gas connection (2) of a turbomachine (1) and a bearing (3), arranged in the exhaust-gas connection (2), of the turbomachine (1), which construction member (6, 7, 29) is cast in one piece and has a connection part (8, 9) and/or a bearing part (10, 11) for accommodating the bearing (3) as well as a supporting-arm arrangement (12, 21) which has at least one supporting arm (12, 21), supports the bearing part (10, 11) or the connection part (8, 9) and surrounds a pipe conduit (13, 16, 17, 22, 23, 24) which leads through the connection part (8, 9) or the bearing part (10, 11) as well as a supporting arm (12, 21).

2. Construction member (6, 7, 29) according to Claim 1, in which the supporting-arm arrangement (12, 21) has at least two supporting arms (12, 21).

3. Construction member (6, 7, 29) according to Claim 1 or 2, in which the supporting-arm arrangement (12, 21) has a supporting arm (12, 21) into which a single pipe conduit (13, 16, 17) consisting of an individual pipe (13, 16, 17) is cast.

4. Construction member (6, 7, 29) according to one of the preceding claims, in which the supporting-arm arrangement (12, 21) has a supporting arm (12, 21) having an insulating pipe conduit (23, 24) consisting of an outer pipe (23) cast into the supporting arm (12, 21) and an inner pipe (24) laid in the outer pipe (23) and insulated from the latter.

5. Construction member (6, 7, 29) according to one of the preceding claims, which has a connection part (8, 9) and a casing part (18) attached thereto for attaching to a casing (19) of the turbomachine (1).

6. Construction member (6, 7, 29) according to one of the preceding claims, which has a bearing part (10, 11).

7. Construction member (6, 7, 29) according to one of the preceding claims, which is made of a cast-iron material, preferably spheroidal-graphite cast iron.

8. Construction member (6, 7, 29) according to one of the preceding claims, in which the pipe conduit (13, 16, 17, 22, 23, 24) is produced from a steel.

9. Construction member (6, 7, 29) according to one of the preceding claims, having a connection part (8, 9) which has a flat side (26) where it is joined together with a connection part (8) of another construction member (6, 7), the flat side (26) defining a plane which contains a rotation axis (5) of the turbomachine (1).

10. Set of at least two construction members (6, 7, 29) according to Claim 1, which are joined to one another and each of which has a connection part (8, 9), the connection parts (8, 9) forming an exhaust-gas connection (2) closed around a rotation axis (5) of the turbomachine (1).

11. Set according to Claim 10, in which the construction members (6, 7, 29) comprise a bottom construction member (6) having two vertically inclined supporting arms (21) arranged symmetrically to one another relative to a vertically oriented vertical axis (20) as well as a top construction member (7) arranged vertically above the bottom construction member (6) and having a vertically oriented supporting arm (12).

12. Set according to Claim 11, in which the bottom construction member (6) additionally has a vertically oriented supporting arm (12).

13. Set according to Claim 11 or 12, in which the bottom construction member (6) has a bottom connection part (8) and a bottom bearing part (10) and the top construction member (7) has a top connection part (9), and which set comprises a centre construction member (29) having a top bearing part (11), the bottom bearing part (10) being connected to the top bearing part (11), and the centre construction member (29) being connected to the top construction member (7) at a disconnecting point (28) in a supporting arm (12, 21).

14. Set according to one of Claims 10 to 13, which forms an exhaust-gas connection (2) for a steam turbine (1).

## Revendications

1. Pièce (6, 7, 29) pour une tubulure (2) de gaz d'échappement d'une turbomachine (1) et pour un palier de la turbomachine (1) monté dans la tubulure (2) de gaz d'échappement, qui est coulée d'un seul tenant et qui comporte une partie (8, 9) de tubulure et/ou une partie (10, 11) de palier pour la réception du palier (3), ainsi qu'un dispositif (12, 21) de support, qui comporte au moins un bras (12, 21) de support et qui soutient la partie (10, 11) de palier ou la partie (8, 9) de tubulure et entoure une conduite (13, 16, 17, 22, 23, 24) qui passe à travers la partie (8, 9) de tubulure ou la partie (10, 11) de palier, ainsi qu'à travers un bras (12, 21) de support.

2. Pièce (6, 7, 29) suivant la revendication 1, dans laquelle le dispositif (12, 21) de bras de support comporte au moins deux bras (12, 21) de support.

3. Pièce (6, 7, 29) suivant la revendication 1 ou 2, dans laquelle le dispositif (12, 21) de bras de support comporte un bras (12, 21) de bras de support, dans lequel est coulée une conduite (13, 16, 17) simple constituée d'un tube (13, 16, 17) individuel.

4. Pièce (6, 7, 29) suivant l'une des revendications précédentes, dans laquelle le dispositif (12, 21) de bras de support comporte un bras (12, 21) de support qui comporte une conduite (23, 24) isolante, constituée d'un tube (23) extérieur coulé dans le bras (12, 21) de support et d'un tube (24) intérieur posé dans le tube (23) extérieur et isolé par rapport à celui-ci.

5. Pièce (6, 7, 29) suivant l'une des revendications précédentes, qui comporte une partie (8, 9) de tubulure et une partie (18) d'enveloppe qui s'y raccorde pour le raccordement à une enveloppe de la turbomachine (1).

6. Pièce (6, 7, 29) suivant l'une des revendications précédentes, qui comporte une partie (10, 11) de palier.

7. Pièce (6, 7, 29) suivant l'une des revendications précédentes, qui est en un matériau de fonte pour moulage, de préférence en fonte à graphite sphéroïdale.

8. Pièce (6, 7, 29) suivant l'une des revendications précédentes, dans laquelle la conduite (13, 16, 17, 22, 23, 24) est fabriquée en un acier.

9. Pièce (6, 7, 29) suivant l'une des revendications précédentes, comportant une partie (8, 9) de tubulure qui a une face (26) plane sur laquelle elle peut être adjointe à une partie (8) de tubulure d'une autre pièce (6, 7), la face (26) plane définissant un plan qui contient un axe (5) de rotation de la turbomachine (1).

10. Ensemble d'au moins deux pièces (6, 7, 29) suivant la revendication 1, qui sont reliées entre elles et dont chacune comporte une partie (8, 9) de tubulure, les parties (8, 9) de tubulure formant une tubulure (2) de gaz d'échappement fermée autour d'un axe (5) de rotation de la turbomachine (1).

11. Ensemble suivant la revendication 10, dans lequel les pièces (6, 7, 29) comprennent une pièce (6) inférieure ayant deux bras (21) de support montés symétriquement l'un à l'autre par rapport à un axe (20) vertical orienté verticalement et incliné verticalement ainsi qu'une pièce (7) supérieure montée verticalement au-dessus de la pièce (6) inférieure et comportant un bras (12) de support orienté verticalement.

12. Ensemble suivant la revendication 12, dans lequel la pièce (6) inférieure comporte en plus un bras (12) de support orienté verticalement.

13. Ensemble suivant la revendication 11 ou 12, dans lequel la pièce (6) inférieure comporte une partie (8) de tubulure inférieure et une partie (10) de palier inférieure et dans lequel la pièce (6) supérieure comporte une partie (9) de tubulure supérieure, ledit ensemble comportant une pièce (29) médiane ayant une partie (11) de palier supérieure, la partie (10) de palier inférieure étant reliée à la partie (11) de palier supérieure et la pièce (29) médiane étant reliée à la pièce (7) supérieure en un point (28) de séparation dans un bras (12, 21) de support.

14. Ensemble suivant l'une des revendications 10 à 13, qui forme une tubulure (2) de gaz d'échappement pour une turbine (1) à vapeur.
